# EUROPÄISCHE PATENTSCHRIFT

(11) **EP 1 050 391 B1**
(45) Veröffentlichungstag und Bekanntmachung des Hinweises auf die Patenterteilung: **18.10.2006**
(21) Anmeldenummer: 00108301.3
(22) Anmeldetag: 14.04.2000
(51) Int. Cl.: B27L 11/00, B02C 13/284, B02C 13/282, B02C 13/06

(54) **Schlagzerspaner zum Zerspanen von Hackschnitzeln zu Spänen**
Hammer chipper for chipping
Broyeur à marteaux pour déchiqueter

(30) Priorität: 06.05.1999 DE 19920884
(43) Veröffentlichungstag der Anmeldung: 08.11.2000
(73) Patentinhaber: B. Maier Zerkleinerungstechnik GmbH, 33626 Bielefeld (DE)
(72) Erfinder: Loth, Robert, 32791 Lage-Müssen (DE)
(74) Vertreter: Dr. Weitzel & Partner

(56) Entgegenhaltungen:
- CH-A- 638 694
- DE-A- 2 140 026
- DE-C- 704 853
- US-A- 4 593 862
- US-A- 5 062 575

## Beschreibung

Die Erfindung betrifft einen Schlagzerspaner zum Zerspanen von Hackschnitzeln zum Spänen. Die damit erzeugte Späne werden vor allem in der Spanplattenindustrie eingesetzt. Mit Schlagzerspanern der hier in Rede stehenden Art sollen Späne erzeugt werden, ähnlich jenen wie bei Messerring-Zerspanern. Die Späne von Schlagzerspanern sind schlank und stiftförmig.

US-A-4 593 862 beschreibt einen Schlagzerspaner gemäß dem Oberbegriff von Anspruch 1.

Ein solcher Schlagzerspaner umfaßt einen Schlagrotor mit horizontaler Rotorwelle, ferner eine den Schlagrotor umgebende Hülle aus Siebsegmenten und aus Mahlelementen. Dabei sind die Siebsegmente und die Mahlelemente über den Rotorumfang abwechselnd angeordnet, und lassen einen Abschnitt des Rotorumfangs zum Zuführen von Hackschnitzeln frei.

Die gesamte Hülle ist wiederum von einem Gehäuse umgeben, umfassend zwei Stirnwände, die mehr oder minder senkrecht zur Rotorwelle verlaufen, eine Umfangswand, und einen Zuführstutzen zum Zuführen der zu zerkleinernden Hackschnitzel. Der Zuführstutzen befindet sich im allgemeinem im oberen Bereich des Gehäuses.

Zerkleinerungsmaschinen mit Schlagrotoren sind seit langem bekannt. Sie stellen eine optimale Lösung von Zerkleinerungsproblemen dar. Die dabei verwendeten messerlosen Schlagwerkzeuge können mit verschiedenen Schlägerdicken optimal auf das zu zerkleinernde Material abgestimmt werden. Sie zerkleinern Abfallholz bis zu einblasfähigem Gut. Das zu behandelnde vorzerkleinerte Gut kann aus Abfallholz bestehen, wie beispielsweise aus Spanplattenresten, Furnierabfällen, Paletten usw., aber auch aus Hartgummierzeugnissen, Müll, Papier, Glas usw.

Die vom Gut berührten Bauteile einer solchen Zerkleinerungsmaschine unterliegen dem Verschleiß. Sie haben daher nur eine begrenzte Lebensdauer und müssen von Zeit zu Zeit ausgetauscht werden. Vom Verschleiß sind ganz besonders die Schläger betroffen. Die Standzeiten der Schläger betragen je nach Einsatzfall und Art des Gutes einige Wochen bis zu einigen Monaten. Dann müssen sie ausgebaut werden. Auch die Mahlsegmente sind starkem Verschleiß ausgesetzt. Schließlich verschleißen die Siebelemente mit ihren in Umfangsrichtung Schlitzen auf der kompletten Innenfläche. Ferner können die Siebe von Fremdkörpern durchschlagen bzw. ausgebeult werden.

Das Austauschen der verschlissenen Teile bzw. das Reinigen der Siebelemente ist zeitaufwendig und mühsam. Zunächst müssen die Gehäusewandungen geöffnet werden, sodann müssen die Siebsegmente sowie die Mahlelemente abgeschraubt und entfernt werden. Sind Arbeiten an der drehbar gelagerten Trommel fällig, so ist dies wegen mangelnder Zugänglichkeit im besonderen Maße schwierig.

DE-PS 704 853 beschreibt eine Siebhammermühle. Dabei sind Siebsegmente um Achsen schwenkbar, die parallel zur Rotorachse verlaufen.

Der Erfindung liegt die Aufgabe zugrunde, einen Schlagzerspaner der genannten Art derart zu gestalten, daß die neuralgischen Teile leicht zugänglich und mit geringem Personalaufwand in kurzer Zeit austauschbar sind. Die Justierarbeiten beim Einbau von neuen Teilen sollen hierbei so gering wie möglich sein.

Diese Aufgabe wird durch die Merkmale von Anspruch 1 gelöst. Dabei führt besonders das Verschwenken der Siebelemente zum Erfolg. Der Zerspaner kann derart aufgebaut sein, daß einzelne Siebelemente um eine Achse verschwenkbar sind, die parallel zur Rotorachse verläuft. Es kann aber auch daran gedacht werden, jeweils ein Siebsegment mit einem benachbarten Mahlelement fest zu verbinden. Das Mahlelement ist in einem solchen Falle an das - in Umfangsrichtung gesehen - eine Ende des Siebsegmentes angeschlossen, während sich die Drehachse am anderen Ende des Siebsegmentes befindet. Somit lassen sich ein Siebsegment und ein hieran befestigtes Mahlelement gemeinsam von der Trommel abschwenken. Die ganze Einheit wird somit gewissermaßen "entblättert", ähnlich wie beim Schälen einer Orange. Die Erfindung ist anhand der Zeichnungen näher erläutert. Darin ist im einzelnen folgendes dargestellt:
- Figur 1: zeigt einen Schlagzerspaner in einer Seitenansicht.
- Figur 2: zeigt einen Ausschnitt aus dem Gegenstand von Figur 1 in vergrößerter Darstellung ohne Trommel.
- Figur 3: zeigt den Gegenstand von Figur 2 mit einem aufgeklappten Siebelement, das ein Mahlelement an seinem freien Ende trägt.

Der in Figur 1 gezeigte Schlagzerspaner ist wie folgt aufgebaut: Er umfaßt einen trommelartigen Schlagrotor 1 mit einer horizontalen Rotorwelle 1.1. Der Schlagrotor 1 weist Schlagwerkzeuge auf, die bekannter Weise aufgebaut sein können.

Der Schlagrotor 1 ist umhüllt von Siebsegmenten 2.1, 2.2, 2.3 und 2.4, außerdem von Mahlelementen 3.1, 3.2, 3.3, 3.4 und 3.5. Statt der hier dargestellten vier Siebsegmente 2.1, 2.2, 2.3 und 2.4 könnte auch eine andere Anzahl von Siebsegmenten 2.1, 2.2, 2.3 und 2.4 vorgesehen sein, beispielsweise 3 oder 5. Außerdem könnte eine andere Anzahl von Mahlelementen 3.1, 3.2, 3.3, 3.4 und 3.5 vorgesehen sein, statt der hier dargestellten fünf Mahlelemente 3.1, 3.2, 3.3, 3.4 und 3.5, somit eine größere oder eine kleinere Anzahl.

In der Darstellung sind die Siebsegmente 2.1, 2.2, 2.3 und 2.4 und die Mahlelemente 3.1, 3.2, 3.3, 3.4 und 3.5 jeweils abwechselnd angeordnet. Es könnten aber auch zwei Mahlelemente 3.1, 3.2, 3.3, 3.4 und 3.5 unmittelbar aufeinander folgen.

Der Schlagrotor 1 ist nicht völlig von den Siebsegmenten 2.1, 2.2, 2.3 und 2.4 und den Mahlelementen 3.1, 3.2, 3.3, 3.4 und 3.5 eingehüllt. Vielmehr bleibt ein oberer Bereich des Rotorumfanges frei.

Die bisher beschriebene Einheit - Schlagrotor 1, Siebsegmente 2.1 bis 2.4 und Mahlelemente 3.1 bis 3.5 - sind wiederum von einem Gehäuse 4 umgeben. Das Gehäuse 4 weist zwei Stirnwände auf, die im wesentlichen senkrecht zur Achse des Schlagrotors 1 und somit vertikal verlaufen. Es weist aber auch eine Umfangswand 4.1, 4.2, 4.3, 4.4 und 4.5 auf.

Im oberen Bereich des Gehäuses 4 befindet sich ein Zufuhrstutzen 4.6. Durch diesen wird ein Hackschnitzelstrom eingeführt, der in dem zuvor genannten offenen Bereich dem Schlagrotor 1 zugeführt wird. Er gelangt sodann in den Spalt, der zwischen den einzelnen Siebsegmenten 2.1, 2.2, 2.3 und 2.4 bzw. Mahlelementen 3.1, 3.2, 3.3, 3.4 und 3.5 einerseits und der Mantelfläche des Schlagrotors 1 gebildet ist.

Dem Schlagzerspaner kann ein Schwergutabscheider 5 vorgeschaltet sein, der jedoch nicht Bestandteil der Erfindung ist.

Wie man sieht, ist das Siebsegment 2.3 von der Mantelfläche des Schlagrotors 1 abgeschwenkt, so daß es die Mantelfläche freigibt. Dabei ist es um eine Schwenkachse II verschwenkt. Das Siebsegment 2.2 ist ebenfalls um die Schwenkachse II verschwenkbar.

Man erkennt noch weitere Schwenkachsen I und III, um welche die beiden Siebsegmente 2.1 und 2.4 verschwenkbar sind.

Bei dieser Ausführungsform sind die Mahlsegmente 3.1 und 3.5 mit den Segmenten 2.1 bzw. 2.4 fest verschraubt. Sie befinden sich an den freien Enden der genannten Siebsegmente 2.1, 2.4. Die Mahlelemente 3.2, 3.3 und 3.4 hingegen sind von den benachbarten Siebsegmenten 2.2, 2.3 frei. Sie sind aber in der Richtung ihrer eigenen Längsachse - somit gleichzeitig in Richtung der Achse des Schlagrotors 1 - und damit senkrecht zu einer der beiden Stirnwände des Gehäuses 4 ausfahrbar.

Die Mahlelemente 3.1, 3.2, 3.3, 3.4, 3.5 sind, wie man sieht, mit zahnartigen Elementen versehen, oder mit Leisten, die sich über deren gesamte Länge erstrecken. Die Länge beträgt in der Praxis beispielsweise zwei Meter. Das Gewicht ist entsprechend groß. Deshalb sind die Mahlelemente schwer handhabbar.

Gemäß einer bevorzugten Ausführung der Erfindung sind die Mahlelemente 3.1, 3.2, 3.3, 3.4 und 3.5 in Längenabschnitte unterteilt. So weist beispielsweise ein Mahlelement 3.1, 3.2, 3.3, 3.4 und 3.5 zwei Längenabschnitte auf. Werden die Mahlelemente 3.1, 3.2, 3.3, 3.4 und 3.5 wegen Verschleisses herausgenommen, um gegen neue ausgetauscht zu werden, so ist das Handhaben der unterteilten Längenabschnitte natürlich viel einfacher. Die Mahlelemente 3.1, 3.2, 3.3, 3.4 und 3.5 sind an ihren Stirnseiten magnetisch, so daß ein Nordpol des einen Elementes einem Südpol des anderen gegenüberliegt und eine gewisse Verriegelung zwischen den beiden Längenabschnitten stattfindet. Der Magnetismus ist jedoch dabei derart bemessen, daß die Verriegelung beim Herausnehmen leicht lösbar ist, beispielsweise durch ruckartiges Herausziehen. Als Alternative kommt eine Klauenverbindung in Frage.

Wie man sieht, sind die Mahlflächen der Mahlelemente 3.1 und 3.5 etwas anders gestaltet, als diejenigen der übrigen Mahlelemente 3.2, 3.3, 3.4. Sie sind nämlich leicht gekrümmt, um zusammen mit der Mantelfläche des Schlagrotors 1 einen Einzugsspalt für die ankommenden Hackschnitzel zu bilden.

Figur 2 zeigt die Verhältnisse etwas genauer. Dabei sind in Phantomlinien Siebsegment 2.1 und Mahlelement 3.2 dargestellt, und zwar sowohl im geschlossenen Zustand, d.h. die Mantelfläche des Schlagrotors 1 umhüllend, als auch im aufgeklappten Zustand, im welchen das Siebelement 2.1 praktisch horizontal verläuft.

Das Mahlelement 3.4 läßt sich als einziges der Mahlelemente 3.1, 3.2, 3.3, 3.4 und 3.5 auch in horizontaler Richtung verfahren, und zwar in der Figur nach links, d.h. vom Schlagrotor 1 hinweg. Gleichzeitig läßt sich ein Teil der Umfangswand 4.4, nämlich Wandabschnitt 4.4.1 in derselben Richtung verfahren, und zwar so weit, daß das Mahlelement 3.4 völlig aus dem Gehäuse 4 herausgefahren werden kann. Ist dies geschehen, so läßt sich der gesamte Schlagrotor ebenfalls zumindest um eine gewisse Strecke nach links verfahren bzw. komplett aus dem Gehäuse 9 entnehmen, was bei Reparatur- und Wartungsarbeiten hilfreich sein kann.

In Figur 3 erkennt man wiederum Einzelheiten des Schlagzerspaners gemäß der Erfindung. Siebelement 2.1 mit daran fixiertem Mahlelement 3.1 ist jetzt deutlich erkennbar in die Horizontale umgeklappt. Zuvor wurden die Umfangswände 4.1 und 4.2 ebenfalls entfernt, beispielsweise ebenfalls durch Umklappen nach außen. In diesem Zustand läßt sich Mahlelement 3.1 leicht auszubauen, und es läßt sich ein neues, unverschlissenes Mahlelement leicht wieder einbauen. Dabei ist eine Spanneinrichtung 7 vorgesehen. Diese weist einen Spanngriff 7.1, eine Spannklaue 7.2 und eine Schwenkachse 7.3 auf. Die Klaue 7.2 umgreift einen Zapfen 3.1.1, der am Mahlelement 3.1 fixiert ist. Mit der Spanneinrichtung 7 läßt sich das Mahlelement 3.1 leicht und schnell am Siebsegment 2.1 fixieren.

Das Verschwenken der Siebsegmente 2.1, 2.2, 2.3 und 2.4 kann auch pneumatisch oder hydraulisch erfolgen.

Die Siebelemente 2.1, 2.2, 2.3 und 2.4 umfassen im allgemeinen Schlitzbleche, die der Mantelfläche des Schlagrotors 1 unmittelbar zugewandt sind und parallel zu dieser verlaufen. Die Schlitze verlaufen dabei in Umfangsrichtung. Dies ist jedoch nicht zwingend der Fall. Im übrigen ist die Gestaltung der Siebfläche nicht Gegenstand der Erfindung.

## Patentansprüche

1. Schlagzerspaner zum Zerspanen von Hackschnitzeln zu Spänen;
1.1 mit einem Schlagrotor (1) mit horizontaler Rotorwelle (1.1);
1.2 mit einer diesen umgebenden Hülle aus Siebsegmenten (2.1 bis 2.4) und Mahlelementen (3.1 bis 3.5); wobei
1.3 die Siebsegmente (2.1 bis 2.4) und die Mahlelemente (3.1 bis 3.5) über den Rotorumfang abwechselnd angeordnet sind und einen Abschnitt des Rotorumfangs für das Zuführen von Hackschnitzeln frei lassen;
1.4 mit einem die Hülle umgebenden Gehäuse (4), umfassend zwei zur Rotorachse senkrecht verlaufende Stirnwände, eine Umfangswand (4.1, 4.2, 4.3, 4.4, 4.5) sowie einen Zuführstutzen (4.6) für die Hackschnitzel; wobei
1.5 wenigstens einige der Siebsegmente (2.1 bis 2.4) um Achsen (I, II, III) schwenkbar sind, die parallel zur Rotorachse verlaufen;
**gekennzeichnet durch** die folgenden Merkmale:
1.6 einige der Mahlelemente (3.2 bis 3.4) sind in Richtung ihrer eigenen Längsachse verfahrbar, wobei ihre Längsachse parallel zur Rotorachse verläuft;
1.7 wenigstens eines der übrigen Mahlelemente (3.1, 3.5) ist zusammen mit einem daran angrenzenden Siebsegment (2.1, 2.4) um die betreffende Schwenkachse verschwenkbar.

2. Schlagzerspaner nach Anspruch 1, **gekennzeichnet durch** die folgenden Merkmale:
2.1 1 ein Wandabschnitt (4.4.1) der Umfangswand (4.4) ist vom Schlagrotor (1) abfahrbar;
2.2 das im Bereich des abfahrbaren Wandabschnittes (4.4.1) befindliche Mahlelement (3.4) ist in derselben Richtung wie der Wandabschnitt (4.4.1) vom Schlagrotor (1) abfahrbar.

3. Schlagzerspaner nach einem der Ansprüche 1 oder 2, **dadurch gekennzeichnet, daß** Teile der Umfangswand (4.1, 4.2, 4.3, 4.4 und 4.5) oder der beiden Stirnwände ausklappbar sind.

4. Schlagzerspaner nach einem der Ansprüche 1 bis 3, **dadurch gekennzeichnet, daß** wenigstens eines der Mahlelemente (3.1 bis 3.5) in zwei oder mehrere Längenabschnitte unterteilt ist.

5. Schlagzerspaner nach Anspruch 4, **dadurch gekennzeichnet, daß** die einzelnen Längenabschnitte durch Magnetkraft aneinander ankoppelbar sind.

6. Schlagzerspaner nach einem der Ansprüche 1 bis 5, **dadurch gekennzeichnet, daß** sich die Schwenkachse (I, II, III) eines schwenkbaren Siebsegmentes (2.1 bis 2.4) im Bereich eines Mahlelementes (3.2, 3.3, 3.4) befindet.

7. Schlagzerspaner nach Anspruch 6, **dadurch gekennzeichnet, daß** sich die betreffende Schwenkachse (I, II, III) radial außerhalb des betreffenden Mahlelementes (3.2, 3.3, 3.4) befindet.

8. Schlagzerspaner nach einem der Ansprüche 1 bis 7, **dadurch gekennzeichnet, daß** die Siebsegmente (2.1 bis 2.4) durch hydraulische oder pneumatische Aktuatoren betätigbar sind.

## Claims

1. Beater chipper for chipping wood chips to produce flakes;
1.1 comprising a beater rotor (1) with a horizontal rotor shaft (1.1);
1.2 with a cover surrounding the rotor (1), consisting of screen segments (2.1 to 2.4) and crushing elements (3.1 to 3.5);
1.3 the screen segments 2.1 to 2.4 and the crushing elements (3.1 to 3.5) being positioned alternately over the rotor circumference and leaving free a portion of the rotor circumference for the supply of wood chips;
1.4 with a housing (4) surrounding the cover, comprising two front walls extending perpendicularly to the rotor axis, a peripheral wall (4.1, 4.2, 4.3, 4.4, 4.5) and an inlet connecting pipe (4.6) for the wood chips;
1.5 at least some of the screen segments (2.1 to 2.4) being pivotal about axes (I, II, III) extending parallel to the rotor axis;
**characterised by** the following features:
1.6 some of the crushing elements (3.2 to 3.4) may be moved in the direction of their own longitudinal axis, said longitudinal axis extending parallel to the rotor axis,
1.7 at least one of the other crushing elements (3.1, 3.5) may be pivoted about the relevant pivoting axis together with a screen segment (2.1, 2.4) adjoining thereto.

2. Beater chipper according to claim 1, **characterised by** the following features:
2.1 a wall portion (4.4.1) of the peripheral wall (4.4) may be moved away from the beater rotor (1);
2.2 it is possible to move away from the beater rotor (1) the crushing element (3.4), which is located in the region of the wall portion (4.4.1) which may be moved away, in the same direction as the wall portion (4.4.1).

3. Beater chipper according to either claim 1 or claim 2, **characterised in that** parts of the peripheral wall (4.1, 4.2, 4.3, 4.4 and 4.5) or both end walls may be folded out.

4. Beater chipper according to any one of claims 1 to 3, **characterised in that** at least one of the crushing elements (3.1 to 3.5) is divided into two or more longitudinal portions.

5. Beater chipper according to claim 4, **characterised in that** the individual longitudinal portions may be linked together by magnetic force.

6. Beater chipper according to any one of claims 1 to 5, **characterised in that** the pivoting axis (I, II, III) of a pivotal screen segment (2.1 to 2.4) is located in the region of a crushing element (3.2, 3.3, 3.4).

7. Beater chipper according to claim 6, **characterised in that** the relevant pivoting axis (I, II, III) is located radially outside the relevant crushing element (3.2, 3.3, 3.4).

8. Beater chipper according to any one of claims 1 to 7, **characterised in that** the screen segments (2.1 to 2.4) may be operated by hydraulic or pneumatic actuators.

## Revendications

1. Broyeur à marteaux pour déchiqueter des copeaux comprenant :
1.1 un rotor à marteaux (1) pourvu d'un arbre de rotor horizontal (1.1) ;
1.2 une enveloppe l'entourant composée de segments perforés (2.1 à 2.4) et d'éléments broyeurs (3.1 à 3.5) ;
1.3 les segments perforés (2.1 à 2.4) et les éléments broyeurs (3.1 à 3.5) étant disposés de façon alternée sur le périmètre du rotor et un segment du périmètre du rotor demeurant libre pour permettre l'introduction des copeaux ;
1.4 un boîtier (4) entourant l'enveloppe, comprenant deux parois avant s'étendant perpendiculairement à l'axe du rotor, une paroi périphérique (4.1, 4.2, 4.3, 4.4, 4.5) ainsi qu'un manchon d'amenée (4.6) des copeaux;
1.5 au moins quelques segments perforés (2.1 à 2.4) pouvant pivoter autour des axes (I, II, III) s'étendant parallèlement à l'axe du rotor ;
**caractérisé en ce que** :
1.6 quelques éléments broyeurs (3.2 à 3.4) peuvent se déplacer en direction de leur axe longitudinal propre, leur axe longitudinal s'étendant parallèlement à l'axe du rotor ;
1.7 au moins un des éléments broyeurs (3.1, 3.5) restant peut pivoter conjointement avec un segment perforé (2.1, 2.4) autour de l'axe de rotation concerné.

2. Broyeur à marteaux selon la revendication 1, **caractérisé en ce que** :
2.1 un segment de paroi (4.4.1) de la paroi périphérique (4.4) peut être éloigné du rotor à marteaux (1) ;
2.2 l'élément broyeur (3.4) se trouvant dans la zone du segment de paroi (4.4.1) éloigné peut être éloigné dans la même direction que le segment de paroi (4.4.1) du rotor à marteaux (1).

3. Broyeur à marteaux selon l'une des revendications 1 ou 2, **caractérisé en ce que** des parties de la paroi périphérique (4.1, 4.2, 4.3, 4.4 et 4.5) ou des deux parois avant peuvent être escamotées.

4. Broyeur à marteaux selon l'une quelconque des revendications 1 à 3, **caractérisé en ce qu'**au moins un des éléments broyeurs (3.1 à 3.5) est divisé en deux segments longitudinaux ou plus.

5. Broyeur à marteaux selon la revendication 4, **caractérisé en ce que** les différents segments longitudinaux peuvent être couplés entre eux à l'aide de la force d'un aimant.

6. Broyeur à marteaux selon l'une quelconque des revendications 1 à 5, **caractérisé en ce que** l'axe de rotation (I, II, III) d'un segment perforé (2.1 à 2.4) pivotant se trouve dans la zone d'un élément broyeur (3.2, 3.3, 3.4).

7. Broyeur à marteaux selon la revendication 6, **caractérisé en ce que** l'axe de rotation (I, II, III) concerné se trouve en-dehors de l'élément broyeur (3.2, 3.3, 3.4) concerné dans le plan radial.

8. Broyeur à marteaux selon l'une quelconque des revendications 1 à 7, **caractérisé en ce que** les segments perforés (2.1 à 2.4) peuvent être entraînés à l'aide d'actionneurs hydrauliques ou pneumatiques.
